# EUROPÄISCHE PATENTSCHRIFT

(11) **EP 2 715 098 B1**
(45) Veröffentlichungstag und Bekanntmachung des Hinweises auf die Patenterteilung: **12.07.2023**
(21) Anmeldenummer: 12727285.4
(22) Anmeldetag: 16.05.2012
(51) Int. Cl.: F02F 1/24, H01T 13/08, H01T 13/16

(54) **ANORDNUNG EINER ZÜNDKERZE IN EINEM ZYLINDER EINES VERBRENNUNGSMOTORS EINES FAHRZEUGS**
ARRANGEMENT OF A SPARK PLUG IN A CYLINDER OF AN INTERNAL COMBUSTION ENGINE OF A VEHICLE
DISPOSITION D'UNE BOUGIE D'ALLUMAGE DANS UN CYLINDRE D'UN MOTEUR À COMBUSTION INTERNE D'UN VÉHICULE

(30) Priorität: 27.05.2011 DE 102011102620
(43) Veröffentlichungstag der Anmeldung: 09.04.2014
(73) Patentinhaber: Volkswagen Aktiengesellschaft, 38436 Wolfsburg (DE)
(72) Erfinder: BIRKIGT, Andreas, 38442 Wolfsburg (DE); HENTSCHEL, Lars, 38126 Braunschweig (DE); STOLLE, Martin, 38442 Wolfsburg (DE); SONDER, Claudio-Sebastian, 38165 Lehre (DE)
(74) Vertreter: Gulde & Partner
(86) Internationale Anmeldenummer: PCT/EP2012/002103
(87) Internationale Veröffentlichungsnummer: WO 2012/163479

(56) Entgegenhaltungen:
- DE-C- 649 297
- DE-C2- 3 939 322
- JP-A- 2007 303 285
- US-A- 4 540 912
- US-A1- 2010 007 261
- US-A1- 2010 092 255

## Beschreibung

Die vorliegende Erfindung betrifft eine Anordnung einer Zündkerze in einem Zylinderkopf eines Zylinders eines Verbrennungsmotors eines Fahrzeuges.

Die Druckschrift DE 101 38 976 A1 beschreibt ein Gerät zum Feststellen einer Vorentflammungsverbrennung in einem Verbrennungsmotor. Ferner offenbart die Druckschrift US 2010/0092255 A1 eine Möglichkeit, eine Zündkerze in einer Zündkerzenbohrung in axialer Richtung auszurichten. Die Druckschrift DE 649 297 C beschreibt bereits eine Einrichtung zur Kühlung von Zündkerzen einer Brennkraftmaschine. Die Druckschriften DE 10 2006 042 457 B4, DE 103 49 077 A1 und DE 10 2007 024 878 A1 offenbaren eine Zündkerze in einer bestimmten Ausrichtung zu den Einlassventilen des Zylinders in einem Zylinder anzuordnen.

Die Druckschrift JP 2007-303285 offenbart einen Zylinder eines Verbrennungsmotors, wobei der Zylinder einen Einlasskanal und eine Zündkerze umfasst. Die Zündkerze umfasst eine Massenelektrode, wobei die Zündkerze derart in dem Zylinder befestigt ist, dass die Zündkerze bezüglich des Einlasskanals eine Orientierung in einem vorgegebenen Orientierungsbereich aufweist, um im Betrieb des Verbrennungsmotors die Massenelektrode durch einen von dem Einlasskanal erzeugten Luftstrom zu kühlen.

Die Druckschrift DE 39 39 322 A1 offenbart ferner eine Brennkraftmaschine mit obenliegender Nockenwelle, die einen Zylinderkopf sowie zwei Ein- und zwei Auslassventile an jedem Zylinder aufweist. In einem Raum im Zylinderkopf zwischen den Einlassventilen sowie zwischen diesen und der Nockenwelle ist eine Zündkerzenöffnung ausgebildet. Ein Ende der Zündkerzenöffnung mündet in eine Brennkammer in einer Mittenposition derselben. In der Zündkerzenöffnung ist eine Zündkerze so angeordnet, dass die Mittelelektrode der Zündkerze in der genannten Mittenposition liegt.

Nach dem Stand der Technik ist eine Vorentflammung bekannt, bei welcher ein unkontrollierter Zündprozess der Zylinderladung mehr oder weniger deutlich vor dem geplanten Zündzeitpunkt auftritt. Durch die frühzeitige Umsetzung des Luft-Kraftstoff-Gemisches und der zusätzlichen Kompression kommt es dabei zu sehr hohen Zylinderdrücken. Durch den erhöhten thermischen Zustand nach Brennbeginn kommt es häufig zu einer Detonation mit anschließender klopfender Verbrennung. Das Zusammentreffen dieser Bedingungen kann bei einem Ottomotor zu einem Zylinderdruck von größer als 250 bar und damit zum sofortigen Ausfall des Motors führen.

Daher stellt sich die vorliegende Erfindung die Aufgabe, eine Anordnung einer Zündkerze in einem Zylinderkopf eines Zylinders einer Brennkraftmaschine bereitzustellen, bei der eine Vorentflammung seltener auftritt, als bei einem vergleichbaren Zylinderkopf eines Zylinders nach dem Stand der Technik.

Die erfindungsgemäße Anordnung einer Zündkerze in einem Zylinderkopf eines Zylinders eines Verbrennungsmotors ist durch die Merkmale im Anspruch 1 gekennzeichnet.

Die Zündkerze ist derart in dem Zylinderkopf des Zylinders befestigt, dass die Zündkerze bezüglich der beiden Einlasskanäle des Zylinders die Orientierung in dem vorgegebenen Orientierungsbereich (d. h. eine Ausrichtung des Zylinders in einem vorgegebenen Toleranzbereich (z. B. in einem Winkelbereich)) aufweist, um bei laufendem Verbrennungsmotor die Massenelektrode durch einen Luftstrom, welcher durch den oder durch die Einlasskanäle erzeugt wird, zu kühlen.

Das heißt, die Zündkerze wird derart in dem Zylinderkopf des Zylinders montiert oder angeordnet, dass der von den Einlasskanälen erzeugte Luftstrom die Massenelektrode unter Berücksichtigung von Toleranzen bei der Montage der Zündkerze möglichst optimal kühlt.

Mit anderen Worten, der Luftstrom, welcher von den Einlasskanälen im Betrieb des Verbrennungsmotors erzeugt wird, wird zur Kühlung der Massenelektrode der Zündkerze eingesetzt.

Um nun die optimale Orientierung der Zündkerze und damit der Massenelektrode zu ermitteln, in welcher die Massenelektrode von dem Luftstrom der Einlasskanäle am besten gekühlt wird, wurden zahlreiche Orientierungen dahingehend untersucht, wie heiß die Massenelektrode im Betrieb des Verbrennungsmotors jeweils wird. Zur Ermittlung der optimalen Orientierung der Zündkerze wurden Temperaturmessungen an der Zündkerze an einem optisch zugänglichen Motor durchgeführt, wobei eine spezielle Messtechnik (Infrarot-Thermometrie) eingesetzt wurde.

Die Erfinder haben erkannt, dass es für die Kühlung der Massenelektrode durch den Luftstrom der beiden Einlasskanäle vorteilhaft ist, die Zündkerze derart in dem Zylinderkopf des Zylinders zu befestigen oder zu montieren, dass ein offenes Ende der Massenelektrode im Wesentlichen (das heißt mit einer vorbestimmten Toleranz) in Richtung der beiden Einlasskanäle angeordnet ist.

Anders ausgedrückt wird die Zündkerze derart in dem Zylinder montiert, dass das offene Ende der Massenelektrode derart zu den beiden Einlasskanälen gerichtet ist, dass der über die beiden Einlasskanäle einströmende Luftstrom auf das offene Ende der Massenelektrode auftrifft und diese dadurch kühlt.

Die Erfinder haben zwei unterschiedliche Varianten untersucht. Bei der ersten Variante wurde das offene Ende der Massenelektrode in Richtung der Einlassventile und bei der zweiten Variante in der Richtung der Auslassventile angeordnet. Bei der anschließenden Temperaturmessung wies bei der zweiten Variante die heißeste Stelle der Massenelektrode, welche sich meist am offenen Ende der Massenelektrode befindet, eine um 40 bis 60°C höhere Temperatur auf als die Temperatur der heißesten Stelle der Massenelektrode bei der ersten Variante. Daher reduziert die gezielte Einbaulage der Zündkerze mit einer Ausrichtung der Massenelektrode in Richtung der Einlassventile (Einlasskanäle) die Temperatur an der Massenelektrode vorteilhafterweise erheblich, wodurch die maximale Temperatur der Zündkerze und dadurch die Häufigkeit von Vorentflammungen wesentlich abgesenkt werden kann.

Das heißt, das offene Ende der Massenelektrode wird unter Berücksichtigung der Toleranz zwischen die beiden Einlasskanäle gerichtet. Die Toleranz beträgt vorteilhafterweise höchstens ±90°, besser ±45° und am besten ±5°. Wenn die Toleranz ±90° (±45° bzw. ±5°) beträgt, wird die Zündkerze bei der Montage derart um ihre Längsmittelachse gedreht, dass sie bezüglich der optimalen Ausrichtung, bei welcher das offene Ende der Massenelektrode zwischen die beiden Einlasskanäle gerichtet ist, maximal um 90° (45° bzw. 5°) im Uhrzeigersinn oder maximal um 90° (45° bzw. 5°) entgegen des Uhrzeigersinns verdreht ist. Mit genau zwischen den beiden Einlasskanälen ist dabei insbesondere ein Punkt gemeint, welcher sich zwischen den beiden Einlasskanälen auf einer Geraden befindet, welche die Mitte des Austritts des einen Einlasskanals in den Brennraum mit der Mitte des Austritts des anderen Einlasskanals in den Brennraum verbindet. Dabei weist dieser Punkt denselben Abstand von der Mitte des Austritts des einen Einlasskanals von der Mitte des Austritts des anderen Einlasskanals auf.

Der Zylinder umfasst Mittel, um die Zündkerze in dem Zylinder anzuordnen, so dass das offene Ende der Massenelektrode unter Berücksichtigung der Toleranz in Richtung der beiden Einlasskanäle angeordnet ist.

Die Mittel bestehen darin, dass der Zylinder, insbesondere der Zylinderkopf, das Montageloch mit Innengewinde umfasst, welches zur Aufnahme der Zündkerze ausgestaltet ist. Dabei umfasst die Zündkerze ein Außengewinde, welches derart an das Innengewinde angepasst ist, dass das offene Ende der Massenelektrode der Zündkerze nach der Montage, bei welcher die Zündkerze mit einem vorbestimmten Drehmoment in das Innengewinde geschraubt und mit der vorbestimmten Toleranz in die vorbestimmte Richtung zwischen den Einlasskanälen ausgerichtet wird.

In vorteilhafter Weise wird dadurch bewirkt, dass die Massenelektrode der Zündkerze bei laufendem Verbrennungsmotor durch die von den beiden Einlasskanälen erzeugten Luftströme möglichst optimal gekühlt wird.

Zur Anordnung der Zündkerze ist vorgesehen, dass die Zündkerze durch eine Drehung um die Mittellängsachse (oder Längsmittelachse) der Zündkerze in dem Zylinder angebracht wird. Das heißt, die Zündkerze wird durch die Drehung um die Mittellängsachse in den Zylinder, insbesondere den Zylinderkopf geschraubt. Dabei wird die Zündkerze derart in eine Endstellung gedreht, dass das offene Ende der Massenelektrode unter Berücksichtigung der Toleranz zwischen die Einlasskanäle weist.

Es wird bevorzugt eine Zündkerze bereitgestellt, bei der das Gewinde derart ausgestaltet ist, dass das Profil der Oberfläche des Gewindes gewalzt ist. Dieses Gewinde wird erzeugt, indem ein Werkstück unter enormer Krafteinwirkung zwischen zwei sich drehenden Rollwerkzeugen verformt wird. Durch das Eindringen der Rollwerkzeugprofile in die Werkstückoberfläche wird das Material in kaltem Zustand bis in den Grund der Gewinderollwerkzeuge gedrückt und so bis auf das Nennmaß aufgerollt. Nach dem Walzen wird die Lage des Gewindes geprüft. Mit dem Wissen, wie das Gewinde an der jeweiligen Zündkerze ausgeführt ist, wird danach die Massenelektrode angebracht, insbesondere geschweißt.

Es ist erfindungsgemäß vorgesehen, dass der Bund des Zündkerzenmetallgehäuses brennraumseitig so verlängert ist, dass der Zündkerzenbund mit der Zündkerzenkeramik abschließt oder etwas über die Zündkerzenkeramik heraussteht. Somit liegt die Zündkerzenkeramik als Isolator abgeschirmt im Gehäuse. Durch diese Auslegung wird die mögliche Funkenstrecke so verändert, dass bei hoher Ladungsbewegung eine mögliche Gleitentladung nicht über die Keramik stattfindet, sondern an das Metallgehäuse ausgelenkt wird. Dadurch wird eine sichere Entflammung des Gemisches gewährleistet und die Keramik ist durch diese sichere Entflammung geschützt, da die Keramik auf gleicher Höhe oder unterhalb des Zündkerzengehäuses liegt.

Darüber hinaus wird im Rahmen der vorliegenden Erfindung der Verbrennungsmotor für das Fahrzeug mit der zuvor erläuterten Anordnung der Zündkerze bereitgestellt. Das Fahrzeug umfasst den zuvor genannten Verbrennungsmotor.

Im Rahmen von Untersuchungen zur Vorentflammung konnte ein klarer Trend beobachtet werden. Je kälter die Zündkerze ist, desto geringer ist die Häufigkeit, mit welcher Vorentflammungen in einem Betriebspunkt auftreten.

Es wurde erkannt, dass die Zündkerze das heißeste Bauteil im Brennraum ist und somit eine Vorentflammung unterstützt. In der gesamten Ansaug- und Verdichtungsphase wird Wärme von der heißen Zündkerze auf das kältere Kraftstoff-Luft-Gemisch übertragen.

Durch die Anordnung der Zündkerze in dem Zylinder werden die Temperaturen im gesamten Betriebskennfeld reduziert. Diese Temperaturabsenkung reduziert neben der Wahrscheinlichkeit einer Vorentflammung auch die Empfindlichkeit gegenüber Glühentzündungen, thermischer Überlastung und resultierenden Zündkerzenschäden.

Zusammenfassend weist die vorliegende Erfindung insbesondere den Vorteil auf, dass die Wahrscheinlichkeit des Auftretens einer Vorentflammung verringert wird. Darüber hinaus wird die thermische Belastung der Zündkerze in vorteilhafter Weise gesenkt und somit die Haltbarkeit der Zündkerze verlängert.

Die vorliegende Erfindung ist zum Einsatz in Verbrennungsmotoren von Kraftfahrzeugen, insbesondere Personenkraftwagen, Lastkraftwagen, Schiffen, Flugzeugen sowie gleisgebundenen Kraftfahrzeugen oder spurgeführten Kraftfahrzeugen, geeignet.

Im Folgenden wird die vorliegende Erfindung anhand der Figuren 1 bis 4 verdeutlicht.
Fig. 1 stellt einen Zylinderkopf aus dem Zylinderinnenraum gesehen dar.
Fig. 2 stellt einen Schnitt durch den Zylinderkopf gemäß der Schnittlinie 6 in Fig. 1 dar.
Fig. 3 stellt eine Zündkerze dar.
Fig. 4 stellt ein Fahrzeug mit einem erfindungsgemäßen Verbrennungsmotor dar.

In Fig. 1 ist ein Zylinderkopf betrachtet aus dem Innenraum eines Zylinders 7 (vergleiche Fig. 4) dargestellt. Man erkennt zwei Einlasskanäle 4 und zwei Auslasskanäle 5, wobei symmetrisch in der Mitte dieser Einlasskanäle 4 und Auslasskanäle 5 eine Zündkerze 1 angebracht ist.

In Fig. 2 ist eine Schnittdarstellung dargestellt, welche einen mit dem Bezugszeichen 6 in Fig. 1 dargestellten Schnitt durch die Mitte des Zylinderkopfs bzw. des Brennraums abbildet. Dabei ist links (in Fig. 2) ein Einlasskanal 4, rechts ein Auslasskanal 5 und in der Mitte die Zündkerze 1 dargestellt. Man erkennt die vom äußeren Rand der Zündkerze 1 zur Längsmittelachse der Zündkerze 1 hin gebogene Massenelektrode 2 der Zündkerze 1. Das mit dem Bezugszeichen 3 bezeichnete offene Ende der Massenelektrode 2 ist in der Fig. 2 genau nach links (also genau in Richtung des Schnitts 6 gemäß Fig. 1) ausgerichtet. Daher ist das offene Ende 3 der Massenelektrode 2 genau zwischen die beiden Einlasskanäle 4 ausgerichtet.

In Fig. 3 ist ein Schnitt durch die Zündkerze 1 dargestellt. Der Zündkerzenbund 12 schließt mit der Zündkerzenkeramik 14 ab oder steht sogar über die Zündkerzenkeramik 14 heraus. Die Zündkerzenkeramik 14 liegt abgeschirmt in dem Zündkerzengehäuse und bildet den Isolator.

In Fig. 4 ist ein erfindungsgemäßes Fahrzeug 10 dargestellt, welches einen erfindungsgemäßen Verbrennungsmotor 8 aufweist. Der Verbrennungsmotor 8 umfasst seinerseits vier Zylinder 7.

Es wurde erkannt, dass die Zündkerze das heißeste Bauteil im Brennraum ist und somit eine Vorentflammung unterstützt. In der gesamten Ansaug- und Verdichtungsphase wird Wärme von der heißen Zündkerze auf das kältere Kraftstoff-Luft-Gemisch übertragen.

Durch die erfindungsgemäße Anordnung der Zündkerze in dem Zylinder werden die Temperaturen im gesamten Betriebskennfeld reduziert. Diese Temperaturabsenkung reduziert neben der Wahrscheinlichkeit einer Vorentflammung auch die Empfindlichkeit gegenüber Glühentzündungen, thermischer Überlastung und resultierenden Zündkerzenschäden.

Zusammenfassend weist die vorliegende Erfindung insbesondere den Vorteil auf, dass die Wahrscheinlichkeit des Auftretens einer Vorentflammung verringert wird. Darüber hinaus wird die thermische Belastung der Zündkerze in vorteilhafter Weise gesenkt und somit die Haltbarkeit der Zündkerze verlängert.

Die vorliegende Erfindung ist zum Einsatz in Verbrennungsmotoren von Kraftfahrzeugen, insbesondere Personenkraftwagen, Lastkraftwagen, Schiffen, Flugzeugen sowie gleisgebundenen Kraftfahrzeugen oder spurgeführten Kraftfahrzeugen, geeignet.

Im Folgenden wird die vorliegende Erfindung anhand der Figuren 1 bis 4 verdeutlicht.

Fig. 1 stellt einen Zylinderkopf aus dem Zylinderinnenraum gesehen dar.

Fig. 2 stellt einen Schnitt durch den Zylinderkopf gemäß der Schnittlinie 6 in Fig. 1 dar.

Fig. 3 stellt eine erfindungsgemäße Zündkerze dar.

Fig. 4 stellt ein erfindungsgemäßes Kraftfahrzeug mit einem erfindungsgemäßen Verbrennungsmotor dar.

In Fig. 1 ist ein Zylinderkopf betrachtet aus dem Innenraum eines Zylinders 7 (vergleiche Fig. 4) dargestellt. Man erkennt zwei Einlasskanäle 4 und zwei Auslasskanäle 5, wobei symmetrisch in der Mitte dieser Einlasskanäle 4 und Auslasskanäle 5 eine Zündkerze 1 angebracht ist.

In Fig. 2 ist eine Schnittdarstellung dargestellt, welche einen mit dem Bezugszeichen 6 in Fig. 1 dargestellten Schnitt durch die Mitte des Zylinderkopfs bzw. des Brennraums abbildet. Dabei ist links (in Fig. 2) ein Einlasskanal 4, rechts ein Auslasskanal 5 und in der Mitte die Zündkerze 1 dargestellt. Man erkennt die vom äußeren Rand der Zündkerze 1 zur Längsmittelachse der Zündkerze 1 hin gebogene Massenelektrode 2 der Zündkerze 1. Das mit dem Bezugszeichen 3 bezeichnete offene Ende der Massenelektrode 2 ist in der Fig. 2 genau nach links (also genau in Richtung des Schnitts 6 gemäß Fig. 1) ausgerichtet. Daher ist das offene Ende 3 der Massenelektrode 2 genau zwischen die beiden Einlasskanäle 4 ausgerichtet.

In Fig. 3 ist ein Schnitt durch die Zündkerze 1 dargestellt. Der Zündkerzenbund 12 schließt mit der Zündkerzenkeramik 14 ab oder steht sogar über die Zündkerzenkeramik 14 heraus. Die Zündkerzenkeramik 14 liegt abgeschirmt in dem Zündkerzengehäuse 11 und bildet den Isolator.

In Fig. 4 ist ein erfindungsgemäßes Kraftfahrzeug 10 dargestellt, welches einen erfindungsgemäßen Verbrennungsmotor 8 aufweist. Dieser Verbrennungsmotor 8 umfasst seinerseits vier erfindungsgemäße Zylinder 7.

## Patentansprüche

1. Anordnung einer Zündkerze (1) in einem Zylinderkopf eines Zylinders (7) eines Verbrennungsmotors (8) für ein Fahrzeug (10), wobei der Zylinder (7) genau zwei Einlasskanäle (4) und die in dem Zylinder (7) angeordnete Zündkerze (1) umfasst, die eine Massenelektrode (2) mit einem offenen Ende (3) aufweist, wobei der Zylinder (7) ein Montageloch mit Innengewinde zur Aufnahme der Zündkerze (1) und die Zündkerze (1) ein Außengewinde umfasst, wobei die Zündkerze (1) derart in dem Zylinderkopf des Zylinders (7) befestigt ist, so dass die Zündkerze (1) bezüglich der genau zwei Einlasskanäle (4) eine Orientierung in einem vorgegebenen Orientierungsbereich aufweist, um im Betrieb des Verbrennungsmotors (8) die Massenelektrode (2) durch einen erzeugten Luftstrom mindestens eines der Einlasskanäle (4) zu kühlen, wobei die Zündkerze (1) derart in dem Zylinderkopf des Zylinders (7) montiert ist, dass die Zündkerze (1) symmetrisch in der Mitte der genau zwei Einlasskanäle (4) angebracht ist, wobei das offene Ende (3) der Massenelektrode (2) zwischen die beiden Einlasskanäle (4) auf einen Punkt ausgerichtet ist, wobei das offene Ende (3) der Massenelektrode (2) bezüglich der optimalen Ausrichtung unter Berücksichtigung von Toleranzen bei der Montage zwischen die beiden Einlasskanäle (4) mit einer Toleranz in einem Bereich von ±90° bis ±5° gerichtet und um die Längsmittelachse der Zündkerze (1) verdreht ist, so dass die über die Einlasskanäle (4) einströmenden Luftströme auf das offene Ende (3) der Massenelektrode (2) auftreffen und diese dadurch kühlen, wobei der Punkt zwischen den beiden Einlasskanälen (4) definiert ist, welcher sich zwischen den beiden Einlasskanälen (4) auf einer Geraden befindet, welche die Mitte eines Austritts des einen Einlasskanals in den Brennraum mit der Mitte des Austritts des anderen Einlasskanals in den Brennraum verbindet, wobei der Punkt denselben Abstand von der Mitte des Austritts des einen Einlasskanals von der Mitte des Austritts des anderen Einlasskanals aufweist, wobei das Innengewinde und das Außengewinde der Zündkerze (1) derart aneinander angepasst sind, dass das offene Ende (3) der Zündkerze (1) nach der Montage, bei der die Zündkerze (1) mit einem vorbestimmten Drehmoment in das Innengewinde geschraubt wird, bezüglich der beiden Einlasskanäle (4) mit der Toleranz zwischen den Einlasskanälen (4) ausgerichtet ist, **dadurch gekennzeichnet, dass** ein Zündkerzenbund (12) eines Zündkerzenmetallgehäuses brennraumseitig so verlängert ist, dass der Zündkerzenbund (12) zumindest mit einer Zündkerzenkeramik (14) abschließt oder sogar etwas über die Zündkerzenkeramik (14) heraussteht, so dass die Zündkerzenkeramik (14) als Isolator abgeschirmt im Zündkerzenmetallgehäuse liegt.

2. Anordnung nach Anspruch 1, **dadurch gekennzeichnet, dass** das Profil der Oberfläche des Gewindes (11) der Zündkerze (1) gewalzt ist.

3. Verbrennungsmotor (8) für ein Fahrzeug (10) mit einer Anordnung einer Zündkerze (1) in einem Zylinderkopf nach einem der Ansprüche 1 oder 2.

4. Fahrzeug (10) mit einem Verbrennungsmotor (8) nach Anspruch 3.

## Claims

1. Arrangement of a spark plug (1) in a cylinder head of a cylinder (7) of an internal combustion engine (8) for a vehicle (10), the cylinder (7) comprising exactly two inlet channels (4) and the spark plug (1) which is arranged in the cylinder (7) and has a ground electrode (2) having an open end (3), the cylinder (7) comprising an assembly hole having an internal thread for receiving the spark plug (1) and the spark plug (1) comprising an external thread, the spark plug (1) being fastened in the cylinder head of the cylinder (7) such that the spark plug (1) has an orientation in a predetermined orientation range with respect to the exactly two inlet channels (4) in order to cool the ground electrode (2) by means of a generated air flow of at least one of the inlet channels (4) during operation of the internal combustion engine (8), the spark plug (1) being mounted in the cylinder head of the cylinder (7) such that the spark plug (1) is attached symmetrically in the center of the exactly two inlet channels (4), the open end (3) of the ground electrode (2) being aligned between the two inlet channels (4) at a point, the open end (3) of the ground electrode (2) being directed between the two inlet channels (4) with a tolerance in a range of ±90° to ±5° with respect to the optimal alignment taking into account tolerances during assembly and being twisted about the longitudinal central axis of the spark plug (1) so that the air streams flowing in via the inlet channels (4) hit the open end (3) of the ground electrode (2) and thereby cool said electrode, the point which is on a straight line between the two inlet channels (4) being defined between the two inlet channels (4), which straight line connects the center of an outlet of one inlet channel into the combustion chamber with the center of the outlet of the other inlet channel into the combustion chamber, the point having the same distance from the center of the outlet of one inlet channel as from the center of the outlet of the other inlet channel, the internal thread and the external thread of the spark plug (1) being matched to one another such that, after assembly when the spark plug (1) is screwed into the internal thread at a predetermined torque, the open end (3) of the spark plug (1) is aligned with respect to the two inlet channels (4) with the tolerance between the inlet channels (4), **characterized in that** a spark plug collar (12) of a spark plug metal housing is extended on the combustion chamber side such that the spark plug collar (12) terminates at least with a spark plug ceramic (14) or even projects slightly beyond the spark plug ceramic (14) so that the spark plug ceramic (14) is shielded as an insulator in the spark plug metal housing.

2. Arrangement according to claim 1, **characterized in that** the profile of the surface of the thread (11) of the spark plug (1) is rolled.

3. Internal combustion engine (8) for a vehicle (10) having an arrangement of a spark plug (1) in a cylinder head according to either claim 1 or claim 2.

4. Vehicle (10) having an internal combustion engine (8) according to claim 3.

## Revendications

1. Agencement d'une bougie d'allumage (1) dans la culasse d'un cylindre (7) d'un moteur à combustion interne (8) pour un véhicule (10), dans lequel le cylindre (7) comprend exactement deux canaux d'entrée (4) et la bougie d'allumage (1) agencée dans le cylindre (7), qui présente une électrode de masse (2) avec une extrémité ouverte (3), dans lequel le cylindre (7) comprend un trou de montage comportant un filet interne pour la réception de la bougie d'allumage (1) et la bougie d'allumage (1) comprend un filet externe, dans lequel la bougie d'allumage (1) est fixée dans la culasse du cylindre (7) de telle sorte que la bougie d'allumage (1) présente, par rapport aux exactement deux canaux d'entrée (4), une orientation dans une plage d'orientation prédéfinie, afin de refroidir, pendant le fonctionnement du moteur à combustion interne (8), l'électrode de masse (2) par un courant d'air produit d'au moins un des canaux d'entrée (4), dans lequel la bougie d'allumage (1) est montée dans la culasse du cylindre (7) de sorte que la bougie d'allumage (1) soit placée de manière symétrique au milieu des exactement deux canaux d'entrée (4), dans lequel l'extrémité ouverte (3) de l'électrode de masse (2) entre les deux canaux d'entrée (4) est orientée sur un point, dans lequel l'extrémité ouverte (3) de l'électrode de masse (2) est orientée par rapport à l'orientation optimale en tenant compte de tolérances lors du montage entre les deux canaux d'entrée (4) avec une tolérance dans une plage de ±90° à ±5° et tournée autour de l'axe central longitudinal de la bougie d'allumage (1), de sorte que les courants d'air entrant par le biais des canaux d'entrée (4) arrivent sur l'extrémité ouverte (3) de l'électrode de masse (2) et la refroidissent ainsi, dans lequel le point entre les deux canaux d'entrée (4) est défini, lequel se trouve entre les deux canaux d'entrée (4) sur une ligne droite, laquelle relie le centre d'une sortie du premier canal d'entrée dans la chambre de combustion au centre de la sortie de l'autre canal d'entrée dans la chambre de combustion, dans lequel le point présente la même distance du centre de la sortie du premier canal d'entrée que du centre de la sortie de l'autre canal d'entrée, dans lequel le filet interne et le filet externe de la bougie d'allumage (1) sont adaptés à l'un à l'autre de sorte que l'extrémité ouverte (3) de la bougie d'allumage (1) après le montage, pendant lequel la bougie d'allumage (1) est vissée avec un couple prédéfini dans le filet interne, soit orientée par rapport aux deux canaux d'entrée (4) avec la tolérance entre les canaux d'entrée (4), **caractérisé en ce qu'**un collier de bougie d'allumage (12) d'un boîtier métallique de bougie d'allumage est prolongé côté chambre de combustion, de sorte que le collier de bougie d'allumage (12) se termine au moins avec une céramique de bougie d'allumage (14) ou même dépasse quelque peu au-dessus de la céramique de bougie d'allumage (14), de sorte que la céramique de bougie d'allumage (14) se trouve dans le boîtier métallique de bougie d'allumage, protégé en tant qu'isolateur.

2. Agencement selon la revendication 1, **caractérisé en ce que** le profil de la surface du filet (11) de la bougie d'allumage (1) est laminé.

3. Moteur à combustion interne (8) pour un véhicule (10) comportant un agencement d'une bougie d'allumage (1) dans une culasse selon l'une des revendications 1 ou 2.

4. Véhicule (10) comportant un moteur à combustion interne (8) selon la revendication 3.
